# EUROPÄISCHE PATENTSCHRIFT

(11) **EP 3 720 329 B1**
(45) Veröffentlichungstag und Bekanntmachung des Hinweises auf die Patenterteilung: **20.10.2021**
(21) Anmeldenummer: 19700694.3
(22) Anmeldetag: 14.01.2019
(51) Int. Cl.: A47K 5/12

(54) **SEIFENSPENDERVORRICHTUNG**
SOAP DISPENSER DEVICE
DISPOSITIF DE DISTRIBUTION DE SAVON

(30) Priorität: 23.01.2018 DE 102018101447
(43) Veröffentlichungstag der Anmeldung: 14.10.2020
(73) Patentinhaber: Ideal Standard International NV, 1935 Zaventem (BE)
(72) Erfinder: SCHMITZ, Walter, 54518 Bruch (DE); RAJ, Ankit, 56626 Andernach (DE)
(74) Vertreter: Feucker, Max Martin
(86) Internationale Anmeldenummer: PCT/EP2019/050797
(87) Internationale Veröffentlichungsnummer: WO 2019/145179

(56) Entgegenhaltungen:
- US-A1- 2007 187 427
- US-A1- 2014 124 540

## Beschreibung

Die vorliegende Erfindung betrifft eine Seifenspendevorrichtung mit einer Pumpeneinheit und einer Befestigungsvorrichtung für die Pumpeneinheit. Die Erfindung betrifft insbesondere solche Seifenspendevorrichtungen, bei denen die Sanitärarmatur sowohl zur Abgabe von Flüssig- oder Schaumseife als auch zur Abgabe von Wasser eingerichtet ist. Hierbei sind insbesondere der Wasserauslass und der Seifenauslass benachbart zueinander an dem Armaturenkörper der Sanitärarmatur angeordnet.

Aus dem Stand der Technik ist es bekannt, dass mit dem Austausch eines Seifenvorratsbehälters auch ein Seifenschlauch ausgetauscht werden muss, der von dem Seifenvorratsbehälter zu dem Seifenauslass der Sanitärarmatur führt. Der Seifenschlauch wird beim Austausch des Seifenvorratsbehälters durch die Pumpeneinheit und durch den Sanitärarmaturenkörper zu dem Seifenauslass geführt. Da der Seifenschlauch durch die unterhalb eines Waschtisches fest installierte Pumpeneinheit eingeführt werden muss, gestaltet sich der Austausch des Seifenvorratsbehälters relativ umständlich. Eine Seifenspendervorrichtung ist beispielsweise aus der US 2014/0124540 A1 bekannt.

Aufgabe der vorliegenden Erfindung ist es daher, die mit Bezug zum Stand der Technik geschilderten Nachteile zu beheben und insbesondere eine Seifenspendevorrichtung anzugeben, bei der der Seifenvorratsbehälter einfacher ausgetauscht werden kann.

Gelöst wird die Aufgabe durch eine Seifenspendevorrichtung mit den Merkmalen des unabhängigen Anspruchs. Vorteilhafte Weiterbildungen der Seifenspendevorrichtung sind in den abhängigen Ansprüchen und in der Beschreibung angegeben, wobei einzelne Merkmale der vorteilhaften Weiterbildungen in technisch sinnvoller Weise beliebig miteinander kombinierbar sind.

Die vorliegende Erfindung betrifft insbesondere eine Seifenspendevorrichtung, umfassend
- eine Pumpeneinheit, an welcher ein Seifenvorratsbehälter insbesondere werkzeuglos, beispielsweise durch eine lösbare Rastverbindung, austauschbar befestigbar ist und durch welche ein von dem Seifenvorratsbehälter ausgehender Seifenschlauch führbar ist, wobei mittels der Pumpeneinheit Seife aus dem Seifenvorratsbehälter durch den durch die Pumpeneinheit durchgeführten Seifenschlauch förderbar ist,
- eine flexible Führungsleitung, beispielsweise eine flexible Schlauchleitung, die an die Pumpeneinheit insbesondere über eine Schraubverbindung angeschlossen ist und durch welche der Seifenschlauch von der Pumpeneinheit zu einer Sanitärarmatur führbar ist, und
- eine Befestigungsvorrichtung zur mittelbaren oder unmittelbaren Halterung der Pumpeneinheit, wobei die Pumpeneinheit zum Austausch des Seifenvorratsbehälters werkzeuglos von einem Halteelement der Befestigungsvorrichtung abnehmbar und nach dem Austausch wieder anbringbar ist.

Die Erfindung sieht in ihrem Grundgedanken also vor, dass die Pumpeneinheit ohne großen Aufwand von der Befestigungsvorrichtung abnehmbar ist, wobei zum Austausch des Seifenvorratsbehälters die abgenommene Pumpeneinheit aufgrund der flexiblen Führungsleitung durch den Benutzer frei ausrichtbar ist, sodass das Einführen des Seifenschlauches in die Pumpeneinheit vereinfacht ist, da die Pumpeneinheit in eine zum Einführen des Pumpenschlauches geeignete Stellung ausgerichtet werden kann.

An jedem Seifenvorratsbehälter für Flüssigseife ist bevorzugt ein eigener Seifenschlauch angebracht, der gemeinsam mit dem Seifenvorratsbehälter ausgetauscht wird. Dementsprechend ist die Pumpeneinheit so ausgebildet, dass der Seifenschlauch durch einem Schlaucheingang in die Pumpeneinheit einführbar ist, wobei die Pumpeneinheit zur Förderung der Flüssigseife auf den Pumpenschlauch einwirkt. Die flexible Führungsleitung ist so an der Pumpeneinheit angebracht, dass der durch die Pumpeneinheit beim Austausch des Seifenvorratsbehälters durchgeführte Seifenschlauch selbsttätig in die flexible Führungsleitung eingeschoben wird. Durch die flexible Führungsleitung wird der Seifenschlauch zu einer Sanitärarmatur geführt.

Die Sanitärarmatur ist insbesondere dazu eingerichtet, sowohl Wasser an einem Wasserauslass als auch Seife an einem Seifenauslass auszugeben. Die Sanitärarmatur ist insbesondere zur Anbringung auf einer Oberseite eines Waschtisches eingerichtet, wobei eine Hülse der Sanitärarmatur durch den Waschtisch hindurchgeführt ist und die Sanitärarmatur mittels der Hülse an dem Waschtisch festlegbar ist.

Die Befestigungsvorrichtung und die Pumpeneinheit sind in diesem Fall unterhalb des Waschtisches angebracht. Der Armaturenkörper der Sanitärarmatur weist im Inneren eine Schlauchführung für den Seifenschlauch auf, durch welche der Seifenschlauch beim Austausch des Seifenvorratsbehälters zum Seifenauslass geführt wird. Die flexible Führungsleitung ist hierzu so an der Sanitärarmatur angebracht, dass der durch die flexible Führungsleitung hindurchgeschobene Seifenschlauch selbsttätig in die Schlauchführung des Sanitärarmaturenkörpers gelangt.

Die Befestigungsvorrichtung ist so eingerichtet, dass die Befestigungsvorrichtung an einer Wand, dem Waschtisch und/oder bevorzugt an der Sanitärarmatur angebracht werden kann. Die Befestigungsvorrichtung weist ein insbesondere einteilig mit der Befestigungsvorrichtung ausgebildete Halteelement auf, an dem die Pumpeneinheit und/oder der flexible Führungsschlauch festgelegt werden können, sodass die Pumpeneinheit unterhalb des Waschtisches installierbar ist. Es kann prinzipiell vorgesehen sein, dass an der flexiblen Führungsleitung oder der Pumpeneinheit ein Halterungselement angebracht ist, mit welchem die Pumpeneinheit und/oder die flexible Führungsleitung an dem Halteelement der Befestigungsvorrichtung festlegbar ist. Bevorzugt ist das Halteelement aber so ausgebildet, dass die flexible Führungsleitung und/oder die Pumpeneinheit direkt an dem Halteelement festlegbar sind.

Das Halteelement kann insbesondere so ausgebildet sein, dass es die Pumpeneinheit und/oder die flexible Führungsleitung im installierten Zustand arretiert. Zum Lösen der Arretierung muss also ein gewisser Widerstand überwunden werden oder gegebenenfalls ein Arretierungselement mechanisch ausgelenkt werden. Somit ist sichergestellt, dass die Pumpeneinheit nicht versehentlich von dem Halteelement gelöst wird.

Insbesondere ist das Halteelement der Befestigungsvorrichtung durch einen vertikal ausgerichteten Abschnitt gebildet, in dem eine zu einer Seite offene Aussparung ausgebildet ist, in welche die Pumpeneinheit und/oder die flexible Führungsleitung zur Halterung der Pumpeneinheit einbringbar ist. Die Pumpeneinheit und/oder die flexible Führungsleitung können also von der offenen Seite in die Aussparung eingeführt werden, wobei die Pumpeneinheit und/oder die flexible Führungsleitung mit einem auskragenden Abschnitt auf der Oberfläche des vertikal ausgerichteten Abschnitts zur Anlage kommen, sodass die Pumpeneinheit an der Befestigungsvorrichtung hängt. Bevorzug ist die flexible Führungsleitung auf einen entsprechenden Anschluss an die Pumpeneinheit aufgeschraubt, wobei das aufgeschraubte Bauteil der flexiblen Führungsleitung auf der Oberseite des vertikal ausgerichteten Abschnitts des Halteelements zur Anlage kommt und das Anschlussteil der Pumpeneinheit in der Aussparung angeordnet ist.

Da die Pumpeneinheit und der daran befestigbare Seifenvorratsbehälter seitlich versetzt zu einem Siphon des Waschtisches zu befestigen sind, ist das Halteelement bevorzugt außermittig an der Befestigungsvorrichtung angeordnet.

Damit das Halteelement der Befestigungsvorrichtung in einer vordefinierten Position relativ zu der Sanitärarmatur angeordnet ist, kann vorgesehen sein, dass die Befestigungsvorrichtung ein Armaturenanbringungselement aufweist, mit dem die Befestigungsvorrichtung an der Sanitärarmatur anbringbar ist. Die Befestigungsvorrichtung wird insbesondere an einer Hülse der Sanitärarmatur befestigt, die von der Waschtischoberseite zur Waschtischunterseite geführt ist und mit welcher die Sanitärarmatur am Waschtisch festgelegt ist. In der Regel wird durch die Hülse die Warm- und/oder Kaltwasserleitung in die Sanitärarmatur hineingeführt. Durch die Hülse wird auch der Seifenschlauch in die Sanitärarmatur eingeführt.

Insbesondere umfasst das Armaturenanbringungselement in einem vertikal ausgerichteten Abschnitt eine Öffnung, mit der die Befestigungsvorrichtung auf ein Teil, insbesondere die Hülse der Sanitärarmatur aufgebracht ist. Somit kann die Befestigungsvorrichtung einfach von unten auf die Hülse aufgesetzt werden.

Hierbei kann insbesondere vorgesehen sein, dass die Befestigungsvorrichtung mittels einer auf die Hülse der Sanitärarmatur aufgeschraubten Mutter festgelegt wird, wobei die Mutter gleichzeitig dazu dienen kann, die Sanitärarmatur am Waschtisch zu befestigen.

In diesem Zusammenhang kann insbesondere vorgesehen sein, dass das Halteelement und das Armaturenanbringungselement sowohl vertikal als auch horizontal versetzt zueinander an der Befestigungsvorrichtung angeordnet sind, sodass der Abstand zwischen Halteelement und Armaturenanbringungselement feststeht und das dementsprechend auch die Länge der flexiblen Führungsleitung gewählt sein kann.

Bevorzugt ist zudem, dass die flexible Führungsleitung mit einem Ende in ein Teil, beispielsweise ein Anschlussteil der Sanitärarmatur zerstörungsfrei lösbar befestigbar, beispielsweise anschraubbar ist. Durch eine solche sichere Befestigung der flexiblen Führungsleitung an einem Teil der Sanitärarmatur kann gewährleistet werden, dass die Pumpeneinheit über die flexible Führungsleitung beim Austausch des Seifenvorratsbehälters an der Sanitärarmatur hängt, wenn die Pumpeneinheit nicht aktiv von einem Benutzer gehalten wird.

Die Erfindung sowie das technische Umfeld werden im Folgenden anhand der Figuren beispielhaft erläutert. Es zeigen schematisch
- Figur 1:: eine Seifenspendevorrichtung im installierten Zustand und
- Figur 2:: die Seifenspendevorrichtung während des Austauschs eines Seifenvorratsbehälters in teilweiser Schnittdarstellung.

Die in den Figuren gezeigte Seifenspendevorrichtung umfasst eine Pumpeneinheit 1, an der ein Seifenvorratsbehälter 2 für flüssige Seife lösbar befestigt ist. An die Pumpeneinheit 1 ist eine flexible Führungsleitung 4 angeschlossen, die zu einer Sanitärarmatur 5 führt. Die Sanitärarmatur 5 umfasst einen Armaturenkörper 14, an dem ein Seifenauslass 15 und ein Wasserauslass 16 nebeneinander ausgebildet sind.

Die Seifenspendevorrichtung umfasst ferner eine Befestigungsvorrichtung 6 mit einem Halteelement 7 und einem Armaturenanbringungselement 9. Wie insbesondere aus Figur 2 ersichtlich ist, ist das Halteelement 7 vertikal ausgerichtet und umfasst eine Aussparung 8, in die die Pumpeneinheit 1 mit einem Anschlussteil 12 angebracht ist und auf deren Oberseite eine Mutter der flexiblen Führungsleitung 4 zur Halterung der Pumpeneinheit 1 aufliegt.

Das Armaturenanbringungselement 9 ist ebenfalls vertikal ausgerichtet und mit einer Öffnung auf eine Hülse 11 aufgesetzt, wobei auf die Hülse 11 eine Mutter 10 aufgeschraubt ist, die einerseits die Befestigungsvorrichtung 6 an der Hülse 11 haltert und andererseits die Sanitärarmatur 5 an einem nicht dargestellten Waschtisch festlegt.

Wie insbesondere in Figur 2 zu erkennen ist, ist in der Hülse 11 ein Anschlussteil 12 angeordnet, in welches die flexible Führungsleitung 4 eingeschraubt ist. An das Anschlussteil 12 schließt sich eine Schlauchführung 13 im Inneren des Armaturenkörpers 14 an, der zu dem Seifenauslass 15 führt. An dem Anschlussteil 12 sind zudem nicht dargestellte Anschlüsse für Kalt- und/oder Heißwasserzuleitungen ausgebildet, von denen aus eine Wasserleitung zu dem Wasserauslass 16 führt.

In dem in Figur 2 dargestellten Zustand ist die Pumpeneinheit 1 aus dem Halteelement 7 der Befestigungsvorrichtung 6 herausgenommen. Aufgrund der flexiblen Führungsleitung 4 könnte die Pumpeneinheit 1 durch einen Benutzer beliebig ausgerichtet werden. In dem in Figur 2 dargestellten Zustand hängt die Pumpeneinheit 1 allerdings an der Schlauchleitung 4, die in das Anschlussteil 12 eingeschraubt ist.

In Figur 2 ist auch zu erkennen, dass an dem Seifenvorratsbehälter 2 ein Seifenschlauch 3 befestigt ist, der gemeinsam mit dem Seifenvorratsbehälter 2 ausgetauscht wird. Ein Seifenschlauch 3 eines neuen Seifenvorratsbehälters 2 wird zunächst in die Pumpeneinheit 1 eingeführt, wozu die Pumpeneinheit 1 aufgrund der flexiblen Führungsleitung 4 beliebig ausgerichtet werden kann. Nachdem der Seifenschlauch 3 durch die Pumpeneinheit 1 hindurchgeführt ist, gelangt der Seifenschlauch 3 in die flexible Führungsleitung 4, die den Seifenschlauch 3 durch das Anschlussteil 12 zu der Schlauchführung 13 in dem Armaturenkörper 14 führt. Im montierten Zustand ist der Seifenschlauch 3 soweit durch die Schlauchführung 13 eingeführt, dass er mit seinem an dem Seifenauslass 15 Ende anliegt.

### Bezugszeichenliste

- 1: Pumpeneinheit
- 2: Seifenvorratsbehälter
- 3: Seifenschlauch
- 4: flexible Führungsleitung
- 5: Sanitärarmatur
- 6: Befestigungsvorrichtung
- 7: Halteelement
- 8: Aussparung
- 9: Armaturenanbringungselement
- 10: Mutter
- 11: Hülse
- 12: Anschlussteil
- 13: Schlauchführung
- 14: Armaturenkörper
- 15: Seifenauslass
- 16: Wasserauslass

## Patentansprüche

1. Seifenspendevorrichtung, umfassend
- eine Pumpeneinheit (1), an welcher ein Seifenvorratsbehälter (2) austauschbar befestigbar ist und durch welche ein von dem Seifenvorratsbehälter (2) ausgehender Seifenschlauch (3) führbar ist, wobei mittels der Pumpeneinheit (1) Seife aus dem Seifenvorratsbehälter (2) durch den durchgeführten Seifenschlauch (3) förderbar ist,
- eine Befestigungsvorrichtung (6) zur mittelbaren oder unmittelbaren Halterung der Pumpeneinheit (1),
eine flexible Führungsleitung (4), die an die Pumpeneinheit (1) angeschlossen ist und durch welche der Seifenschlauch (3) von der Pumpeneinheit (1) zu einer Sanitärarmatur (5) führbar ist, wobei die Pumpeneinheit (1) zum Austausch des Seifenvorratsbehälters (2) werkzeuglos von einem Halteelement (7) der Befestigungsvorrichtung (6) abnehmbar und an das Halteelement (7) anbringbar ist.

2. Seifenspendevorrichtung nach Anspruch 1, wobei das Halteelement (7) der Befestigungsvorrichtung (6) durch einen vertikal ausgerichteten Abschnitt gebildet ist, in dem eine zu einer Seite offene Aussparung (8) ausgebildet ist, in welche die Pumpeneinheit (1) und/oder die flexible Führungsleitung (4) zur Halterung der Pumpeneinheit (1) einbringbar ist.

3. Seifenspendevorrichtung nach Anspruch 1 oder 2, wobei das Halteelement (7) außermittig an der Befestigungsvorrichtung angeordnet ist.

4. Seifenspendevorrichtung nach einem der vorhergehenden Ansprüche, wobei die Befestigungsvorrichtung (6) ein Armaturenanbringungselement (9) aufweist, mit dem die Befestigungsvorrichtung (6) an der Sanitärarmatur (5) anbringbar ist.

5. Seifenspendevorrichtung nach Anspruch 4, wobei das Armaturenanbringungselement (9) eine Öffnung umfasst, mit der die Befestigungsvorrichtung (6) auf ein Teil einer Sanitärarmatur (5) aufgebracht ist.

6. Seifenspendevorrichtung nach Anspruch 5, wobei die Befestigungsvorrichtung (6) mittels einer auf das Teil der Sanitärarmatur (5) aufgeschraubten Mutter (10) an der Sanitärarmatur (5) festgelegt ist.

7. Seifenspendevorrichtung nach einem der Ansprüche 4 bis 6, wobei das Halteelement (7) und das Armaturenbefestigungselement (9) vertikal und/oder horizontal versetzt zueinander an der Befestigungsvorrichtung (6) angeordnet sind.

8. Seifenspendevorrichtung nach einem der vorhergehenden Ansprüche, wobei die flexible Führungsleitung (4) mit einem Ende an einem Teil der Sanitärarmatur (5) lösbar befestigbar ist.

## Claims

1. A soap dispensing device, comprising
- a pump unit (1) on which a soap storage container (2) can be fastened in a replaceable manner and through which a soap tube (3) extending from the soap storage container (2) can be passed, wherein by means of the pump unit (1), soap can be conveyed from the soap storage container (2) through the passed-through soap tube (3),
- a fastening device (6) for indirectly or directly securing the pump unit (1),
- a flexible guiding conduit (4) which is attached to the pump unit (1) and through which the soap tube (3) can be passed from the pump unit (1) to a tap fitting (5), wherein to replace the soap storage container (2) the pump unit (1) can be removed from a retaining element (7) of the fastening device (6) and applied to the retaining element (7) without tools.

2. The soap dispensing device according to claim 1, wherein the retaining element (7) of the fastening device (6) is formed by a vertically aligned section in which there is a recess (8) open on one side into which the pump unit (1) and/or the flexible guiding conduit (4) can be inserted to secure the pump unit (1).

3. The soap dispensing device according to claim 1 or 2, wherein the retaining element (7) is arranged eccentrically on the fastening device.

4. The soap dispensing device according to any one of the preceding claims, wherein the fastening device (6) comprises a fitting fixing element (9) with which the fastening device (6) can be applied to the tap fitting (5).

5. The soap dispensing device according to claim 4, wherein the fitting fixing element (9) comprises an opening with which the fastening device (6) is mounted on a part of the tap fitting (5).

6. The soap dispensing device according to claim 5, wherein the fastening device (6) is fixed to the tap fitting (5) by means of a nut (10) screwed onto the part of the tap fitting (5).

7. The soap dispensing device according to any one of claims 4 to 6, wherein the retaining element (7) and the fitting fixing element (9) are arranged on the fastening device (6) vertically and/or horizontally offset with regard to each other.

8. The soap dispensing device according to any one of the preceding claims, wherein the flexible guiding conduit (4) can be detachably fastened with one end to a part of the tap fitting (5).

## Revendications

1. Dispositif distributeur de savon, comprenant :
- une unité de pompage (1), sur laquelle un récipient de réserve de savon (2) est susceptible d'être fixé de manière interchangeable et à travers laquelle un flexible à savon (3) partant du récipient de réserve de savon (2) est susceptible d'être guidé, au moyen de l'unité de pompage (1), du savon étant susceptible d'être transporté hors du récipient de réserve de savon (2) à travers le flexible à savon (3) guidé,
- un dispositif de fixation (6), destiné à maintenir indirectement ou directement l'unité de pompage (1),
- un conduit de guidage (4) souple, qui est raccordé sur l'unité de pompage (1) et à travers lequel le flexible à savon (3) est susceptible d'être guidé de l'unité de pompage (1) vers une robinetterie sanitaire (5), pour le remplacement du récipient de réserve de savon (2) l'unité de pompage (1) étant susceptible d'être retirée sans outil d'un élément de maintien (7) du dispositif de fixation (6) et d'être montée sur l'élément de maintien (7).

2. Dispositif distributeur de savon selon la revendication 1, l'élément de maintien (7) du dispositif de fixation (6) étant formé d'une partie orientée à la verticale dans laquelle est créé un évidement (8) ouvert sur un côté, dans lequel est susceptible d'être introduit(e) l'unité de pompage (1) et/ou le conduit de guidage (4) souple, pour le maintien de l'unité de pompage (1).

3. Dispositif distributeur de savon selon la revendication 1 ou 2, l'élément de maintien (7) étant placé de manière excentrée sur le dispositif de fixation.

4. Dispositif distributeur de savon selon l'une quelconque des revendications précédentes, le dispositif de fixation (6) comportant un élément de montage sur la robinetterie (9), à l'aide duquel le dispositif de fixation (6) est susceptible d'être monté sur la robinetterie sanitaire (5).

5. Dispositif distributeur de savon selon la revendication 4, l'élément de montage sur la robinetterie (9) comprenant un orifice, par lequel le dispositif de fixation (6) est monté sur une pièce d'une robinetterie sanitaire (5).

6. Dispositif distributeur de savon selon la revendication 5, le dispositif de fixation (6) étant immobilisé sur la robinetterie sanitaire (5) au moyen d'un écrou (10) vissé sur la pièce de la robinetterie sanitaire (5).

7. Dispositif distributeur de savon selon l'une quelconque des revendications 4 à 6, l'élément de maintien (7) et l'élément de montage sur la robinetterie (9) étant placés sur le dispositif de fixation (6) en étant décalés à la verticale et/ou à l'horizontale l'un par rapport à l'autre.

8. Dispositif distributeur de savon selon l'une quelconque des revendications précédentes, le conduit de guidage (4) souple étant susceptible d'être fixé de manière amovible par une extrémité sur une pièce de la robinetterie sanitaire (5).
